# EUROPÄISCHE PATENTSCHRIFT

(11) **EP 0 990 086 B1**
(45) Veröffentlichungstag und Bekanntmachung des Hinweises auf die Patenterteilung: **27.08.2003**
(21) Anmeldenummer: 98938617.2
(22) Anmeldetag: 19.06.1998
(51) Int. Cl.: E06B 9/13, E06B 9/58, E06B 9/84, E06B 9/86

(54) **SCHNELLAUFROLLTOR**
QUICK-ACTION ROLLING SHUTTER DOOR
PORTE ROULANTE A MOUVEMENT RAPIDE

(30) Priorität: 20.06.1997 DE 19726156
(43) Veröffentlichungstag der Anmeldung: 05.04.2000
(73) Patentinhaber: Langenbach, Guido, 37191 Katlenburg-Lindau (DE)
(72) Erfinder: Langenbach, Guido, 37191 Katlenburg-Lindau (DE)
(74) Vertreter: Skora, Michael
(86) Internationale Anmeldenummer: EP9803773
(87) Internationale Veröffentlichungsnummer: WO98059145

(56) Entgegenhaltungen:
- EP-A- 0 358 920
- EP-A- 0 401 419
- WO-A-91/12404
- DE-A- 3 531 633
- DE-A- 3 706 789
- GB-A- 2 121 855
- US-A- 5 025 847

## Beschreibung

Die Erfindung betrifft ein Schnellaufrolltor sowie einen Schnellaufrolltbehang.

Schnellaufrolltore werden zum Verschließen von Mauerdurchbrüchen in Lager- oder Werkhallen verwendet. Dabei ist es von besonderer Bedeutung, daß sich das Schnellaufrolltor schnell öffnen und schließen läßt, so daß der Mauerdurchbruch lediglich während der Passage einer Person oder eines Fahrzeugs offen ist. Damit sollen einerseits Energieverluste beheizter oder gekühlter Räume begrenzt werden und andererseits umweltbeeinträchtigende Schall-, Staub- und Geruchsemissionen auf ein Minimum begrenzt werden.

Aus der Praxis sind zwei Typen von Schnellaufrolltoren bekannt. Ein erster Schnellaufrolltortyp, der unter der Bezeichnung Sektionaltor bekannt ist, verwendet starre Torelemente, welche seitlich geführt sind und im geöffneten Zustand in eine zu einer Gebäudewand oder -decke parallele Lage verfahren sind. Die Torelemente weisen im allgemeinen einen Rahmen auf, in welchen mehrere Füllungselemente in Sandwitch-Bauweise ähnlich wie bei Fenster- und Türanlagen eingesetzt sind. Der K-Wert dieser Tore von 1,0 bis 1,4 an sich kann unter Energiegesichtspunkten als gut bezeichnet werden. Nachteilig sind allerdings die geringe Öffnungs- und Schließgeschwindigkeit und der hohe technische Aufwand, unter anderem wegen der Probleme beim Ausschäumen der Füllungselemente mit Baumaterial. Diese Konstruktion führt nicht nur zu erheblichen Problemen beim Recyclen, sondern ist auch erheblich einbruchsgefährdet, da die Füllungselemente keinen Widerstand bieten.

Ein anderer Schnellaufrolltortyp, der aus der Praxis als Behangtor bekannt ist, verwendet eine dünnwandige Kunststoffplane, welche seitlich geführt und auf eine Walze aufwickelbar ist. Die hohe Öffnungs- und Schließgeschwindigkeit bei diesem Schnellaufrolltortyp wird durch eine mangelhafte Wärmedämmung bei K-Werten von 4,0 bis 5,75 und durch eine unzureichende Einbruchssicherung erkauft.

Beide Schnellaufrolltortypen haben Nachteile bei der Wärmedämmung. Bei den Sektionaltoren beruht der Nachteil auf Kältebrücken im Bereich der die einzelnen Torelemente verbindenden Gelenke. Bei den Behangtoren beruht die schlechte Wärmedämmung auf den unzureichenden Dämmeigenschaften des Behangmaterials.

Aus EP 0 358 920 A1 ist ein Rolltorbehang bekannt, der eine Innenschicht, eine Außenschicht und eine diese beiden Schichten verbindende Zwischenschicht aufweist. Wenn die Zwischenschicht aus einem lichtdurchlässigen Werkstoff besteht, der in sich in Behangbewegungsrichtung gesehen wellenförmig oder mäanderförmig verlaufend ausgebildet ist, ist dieser an den Erhebungen zu der Innen- bzw. der Außenschicht mit diesen verschweißt oder verklebt. Aufgrund des beschriebenen komplizierten Aufbaues ist dieser Rolltorbehang in der Herstellung sehr aufwendig und in der Handhabung, insbesondere beim Auf- und Abwickeln schwer zu handhaben.

Der Erfindung liegt die Aufgabe zugrunde, ein verbessertes Schnellaufrolltor sowie einen Schnellaufrolltorbehang zur Verbesserung bestehender Schnellaufrolltore zur Verfügung zu stellen.

Die Lösung dieser Aufgabe erfolgt erfindungsgemäß mit den Merkmalen der Ansprüche 1 bzw. 2.

Gemäß Anspruch 1 ist vorgesehen, daß der flexible Schnellaufrolltorbehang, der auf eine Walze aufwickelbar ist und an mindestens einer Seite von einer Führungsvorrichtung geführt wird, eine erste dickwandige Isolierschicht aus geschäumten Kunststoffmaterial sowie eine zweite dickwandige Isolierschicht aufweist. Die erste und die zweite Isolierschicht sind miteinander entlang quer zur Torverfahrrichtung verlaufender Klebelinien verklebt oder verschweißt. Dadurch, daß geschäumtes Kunststoffmaterial verwendet wird, in dessen Poren und Kammern kleine Luftpolster einen Wärmeaustausch durch den Schnellaufrolltorbehang hindurch verhindern, wird eine gute Wärme- und Kältedämmung erreicht. Für diese Dämmung ist dabei konstruktiv kein hoher Aufwand erforderlich, da der Schnellaufrolltorbehang flexibel ist und sich somit ohne weiteres auf eine Walze aufwickeln läßt. Das Öffnen und Schließen ist dadurch mit hoher Geschwindigkeit möglich. Scharnierstellen, an welchen zur Dämmung spezielle Maßnahmen zu ergreifen wären, sind dementsprechend nicht vorhanden.

Der Schnellaufrolltorbehang, der ein Modul für ein Schnellaufrolltor darstellt und für den auch unabhängig von Anspruch 1 Schutz begehrt wird, weist vorzugsweise eine Armierung auf, auf welche die dickwandige Isolierschicht aufkaschiert ist. Die Armierung, die ein Gewebe oder Geflecht aus Stahldraht, Stalitze, Glas- oder Kohlefaser oder Baumwolle aufweisen kann, dient als Barriere, welche ein Durchschneiden des Schnellaufrolltorbehangs hemmt, um Einbrüche zu verhindern. Ein besonders gutes Kosten/Nutzungsverhältnis besteht bei der Verwendung von Stahlgewebe zur Armierung.

Um das Aufwickeln des Schnellaufrolltorbehangs zu erleichtern, sind an einer seiner Außenseiten vorzugsweise Dehnungsschlitze vorgesehen. Bei einem Schnellaufrolltorbehang mit einer ersten und einer zweiten Isolierschicht sind diese Schichten vorzugsweise entlang von Klebelinien miteinander verklebt oder verschweißt, die quer zur Verfahrrichtung des Schnellaufrolltores verlaufen. Als Klebstoff zur Verklebung von Isolierschichten aus Polyethlen-Schaum ist insbesondere Cyanacrylat geeignet.

Weitere vorteilhafte Ausgestaltungen und Weiterbildungen der Erfindung ergeben sich aus den Unteransprüchen sowie aus der Beschreibung im Zusammenhang mit den Zeichnungen.

Es zeigen:
- Fig. 1: eine erste Ausführungsform eines erfindungsgemäßen Schnellaufrolltores in einer Ansicht mit abgenommener Walzenabdeckung,
- Fig .2: das Kopfteil des Schnellaufrolltores in Fig. 1 in vereinfachter perspektivischer Darstellung,
- Fig. 3: einen erfindungsgemäßen Schnellaufrolltorbehang für ein Schnellaufrolltor gemäß den Fig. 1 und 2 in abgeschnittener perspektivischer Darstellung,
- Fig. 4: einen ersten Abschnitt des Schnellaufrolltorbehangs in Fig. 3 in vergrößerter perspektivischer Darstellung,
- Fig. 5: einen zweiten Abschnitt des Schnellaufrolltorbehangs in Fig. 3 in vergrößerter perspektivischer Darstellung,
- Fig. 6: eine erfindungsgemäße Führungsvorrichtung für ein Schnellaufrolltor gemäß den Fig. 1 und 2,
- Fig. 7: eine erfindungsgemäße Schubsperre für ein Schnellaufrolltor gemäß den Fig. 1 und 2 in einer Ansicht,
- Fig. 8: ein Haltekrallenpaar der Schubsperre in Fig. 6 in vereinfachter Darstellung,
- Fig.8a: ein Haltekrallenpaar für eine zweite Ausführung einer Schubsperre, mit einer Drehfeder zum Spreizen der Haltekrallen,
- Fig. 9: einen Abschnitt einer erfindungsgemäßen Crashschutzvorrichtung in einer Ansicht,
- Fig. 10: die Crashschutzvorrichtung gemäß Fig. 8 mit einem Schnellaufrolltorbehang in einem Schnitt gemäß der Linie IX-IX in Fig. 8,
- Fig. 11: eine Kupplung der Crashschutzvorrichtung in den Fig. 8 und 9 in vereinfachter perspektivischer Darstellung,
- Fig.11a: eine weitere Ausführungsform einer Kupplung für eine Crashschutzvorrichtung in der Fig. 8 und 9 in vereinfachter Darstellung,
- Fig.11b: die Kupplung in Fig. 11a in einer Ansicht gemäß dem Pfeil XI im eingekuppelten Zustand,
- Fig. 12: eine zweite Ausführungsform eines erfindungsgemäßen Schnellaufrolltores in einer Ansicht in vereinfachter Darstellung.
- Fig. 13: eine zweite Ausführungsform eines erfindungsgemäßen Schnellaufrolltorbehangs,
- Fig. 14: die Armierung des Schnellaufrolltorbehangs in Fig. 13,
- Fig. 15: eine Variante des Schnellaufrolltorbehangs in Fig. 13 mit Dehnungsschlitzen in einem Schnitt,
- Fig. 16: einen Abschnitt eines erfindungsgemäßen Schnellaufrolltorbehangs mit einem in Betrieb längs teilbaren Querträger gemäß einer weiteren Ausführungsform und einem Längsband einer Armierung in aufgebrochener Darstellung und
- Fig. 17: einen Abschnitt eines erfindungsgemäßen Schnellaufrolltorbehangs mit einem Querträger gemäß einer weiteren Ausführungsform und einem Längsband einer Armierung in aufgebrochener Darstellung.

Die in den Fig. 1 bis 6 gezeigte erste Ausführungsform eines erfindungsgemäßen Schnellaufrolltores 10 ist aus mehreren Schnellaufrolltormodulen aufgebaut. Ein erstes Schnellaufrolltormodul ist der Schnellaufrolltorbehang 12, welcher seitlich und oben von einer Führungsvorrichtung 14 geführt wird. Die Führungsvorrichtung 14 weist eine Walze 16 auf, welche mittels eines Motors 18 in beiden Richtungen drehbar angetrieben ist. Der Motor 18 wird von einer Steuerung 20 angesteuert, welche über Signalleitungen 22 auch die Signale von Kontaktleisten und Lichtschranken verarbeitet.

In Fig. 2 ist der Kopf 24 der Führungsvorrichtung 14 gezeigt, wobei gut zu erkennen ist, daß die Führungsvorrichtung 14 im wesentlichen aus zwei seitlichen Führungsschienen 26, 28 sowie einem die Führungsschienen im gegenseitigen Abstand haltenden Joch 30 besteht. Parallel zu dem Joch 30 erstreckt sich die in einem Walzenträgergerüst 32 gehaltene Walze 16.

Von zentraler Bedeutung für das Schnellaufrolltor 10 ist der Schnellaufrolltorbehang 12, welcher gemäß einer ersten Ausführungsform in den Fig. 3 bis 5 und gemäß weiterer Ausführungsformen in den Fig. 13 bis 17 im Detail gezeigt ist. Entsprechende Teile sind mit Bezugszeichen versehen, die um 1000 bzw. 2000 erhöht sind. Der Schnellaufrolltorbehang 12 gemäß der ersten in den Figuren 3 bis 5 gezeigten Ausführungsform weist eine durchgehende Armierung 34 aus einem Stahldrahtgewebe auf, auf dessen einer Seite eine 25 mm starke erste Isolierschicht 36 und auf dessen anderer Seite eine 25 mm dicke zweite Isolierschicht 38 aufkaschiert sind. Für den Einsatz als einbruchshemmendes Tor im Außenbereich wird ein Stahlgewebe in den Schaumstoff kaschiert. Die Stahlgewebestärke kann von 0,3 mm bis 1 mm Dicke betragen. Die erste und die zweite Isolierschicht bestehen aus einem geschlossenporigen Polyurethanschaum mit einer Dichte von 30 kg/m³. Die erste Isolierschicht ist dabei als Außenschicht vorgesehen und weist eine glatte Sichtseite 40 auf, welche in der Gebäudefarbe gehalten ist. Demgegenüber ist die ebenfalls glatte Sichtseite 42 der für die Innenseite vorgesehenen Isolierschicht 38, die ebenfalls nach Kundenwunsch gestaltet werden kann, in einer grellen Signalfarbe gehalten.

Die dicke erste Isolierschicht erlaubt aber auch eine äußere Strukturierung, die optisch wie ein Sektionaltor wirkt.

Der in Fig. 13 teilweise im Schnitt gezeigte Schnellaufrolltorbehang 1012, dessen Armierung zur Vereinfachung der Darstellung weggelassen ist, besteht im Gegensatz zu dem Schnellaufrolltorbehang 12 gemäß der ersten Ausführungsform aus zwei Isolierschichten 1036, 1038, welche nicht vollflächig sondern entlang von Klebelinien 1002 miteinander verklebt sind. Die Isolierschichten 1036, 1038 bestehen aus einem vernetzten Polyethylen-Schaumstoff, der von der HT-Troplast AG unter dem Markennamen Trocellen® unter der Spezifikation 3015 SWB F4 UV vertrieben wird. Dieser vernetzte Polyethylen-Schaumstoff weist eine Rohedichte von 33 ± 3 kg/m³, eine Zugfestigkeit längs von 0,42 N/mm², eine Zugfestigkeit quer von 0,29 N/mm², eine Bruchdehnung längs und quer von ca. 200 Prozent, einen Temperatureinsatzbereich im Biegeversuch bis minus 40° C, eine Formstabilität bis plus 95° C, eine Wärmeleitfähigkeit bei 30° C von 0,038 w/m K und eine Wasserdampfdiffusionsstromdichte bei 10 mm Dicke von < 3 g/m² d auf.

Weitere für Isolierschichten geeignete Materialien werden von der Firma ALVEO unter dem Markennamen Alveolit® angeboten. Die Eigenschaften der Materialien gehen aus der folgenden Tabelle hervor:

| Eigenschaften | ISO NORM | Einheit | TA | TA FR |
|---|---|---|---|---|
| Rohdichte | 845 | kg/m³ | 25 | 25 |
| Zugfestigkeit | 1926 | | | |
| längs | | kPa | 280 | 235 |
| quer | | kpa | 180 | 155 |
| Bruchdehnung | 1926 | | | |
| längs | | % | 125 | 115 |
| quer | | % | 105 | 95 |
| Stauchhärte | 844 | | | |
| Stauchung 10% | | kPa | 12 | 13 |
| Stauchung 25% | | kPa | 32 | 32 |
| Stauchung 50% | | kPa | 92 | 92 |
| Druckverformungsrest | 1856-C | | | |
| 22h Belastung,23°C | | | | |
| Stauchung 25% | | | | |
| 0,5 h nach Entlastung | | % | 22 | 21 |
| 24 h nach Entlastung | | % | 13 | 13 |
| Wärmeleitfähigkeit | 2581 | | | |
| bei 10° C | | W/mK | 0,034 | 0,034 |
| bei 40° C | | W/mK | 0,038 | 0,039 |
| Arbeitstemeratur- | intern | °C | -80/+100 | -80/+100 |
| bereich | | | | |
| Wasseraufnahme | intern | Vol.% | < 1 | < 1 |
| (7 Tage) | | | | |
| Wasserdampfdurch- | 1663 | g/m²x 24h | 3,8 (2mm) | |
| lässigkeit (Dicke) | | | | |
| µ-Wert (23°C, | 1663 | | 5500 | |
| 0-85%r.F) | | | | |
| Shore-Härte 0/00 | intern | | 17/33 | 15/34 |

| | | | | | |
|---|---|---|---|---|---|
| Eigenschaften | ISO NORM | Einheit | TA FRS | TA FRB | TA FM1 |
| Rohdichte | 845 | kg/m³ | 25 | 25 | 25 |
| Zugfestigkeit | 1926 | | | | |
| längs | | kPa | 225 | 235 | 225 |
| quer | | kpa | 140 | 150 | 145 |
| Bruchdehnung | 1926 | | | | |
| längs | | % | 100 | 110 | 100 |
| quer | | % | 80 | 100 | 90 |
| Stauchhärte | 844 | | | | |
| Stauchung 10% | | kPa | 12 | 12 | 12 |
| Stauchung 25% | | kPa | 31 | 32 | 32 |
| Stauchung 50% | | kPa | 80 | 95 | 93 |
| Druckverformungsrest | 1856-C | | | | |
| 22h Belastung, 23°C | | | | | |
| Stauchung 25% | | | | | |
| 0,5 h nach Entlastung | | % | 22 | 21 | 21 |
| 24 h nach Entlastung | | % | 13 | 13 | 14 |
| Wärmeleitfähigkeit | 2581 | | | | |
| bei 10° C | | W/mK | 0,034 | 0,033 | 0,033 |
| bei 40° C | | W/mK | 0,039 | 0,037 | 0,037 |
| Arbeitstemeratur- | intern | °C | -80/+100 | -80/+100 | -80/+100 |
| bereich | | | | | |
| Wasseraufnahme | intern | Vol.% | < 1 | < 1 | < 1 |
| (7 Tage) | | | | | |
| Wasserdampfdurch- | 1663 | g/m²x 24h | | | 1,8(5,5mm) |
| lässigkeit (Dicke) | | | | | |
| µ-Wert (23°C, | 1663 | | | | 4100 |
| 0-85%r.F) | | | | | |
| Shore-Härte 0/00 | intern | | 16/29 | 18/29 | 17/27 |

Fig. 15 zeigt eine Variante des Schnellaufrolltorbehangs 1012 in Fig. 13. Bei dieser Variante eines Schnellaufrolltorbehangs 2012 sind an der Außenseite Dehnungsschlitze 2004 vorgesehen, welche sich beim Aufwickeln des Schnellaufrolltorbehangs 2012 zu Kerben 2006 aufweiten, so zu einer Spannungsverringerung im Material des Schnellaufrolltorbehangs 2012 beitragen und damit das Aufwickeln erleichtern.

Fig. 14 zeigt eine Armierung 1034 für einen Schnellaufrolltorbehang, welche erste und zweite Querträger 1000, 1302 sowie Längsbänder 1304 aufweist. Die ersten Querträger 1300 sind einfache, im Querschnitt rechteckige Alu-Profile, welche quer zur Verfahrrichtung des Schnellaufrolltorbehangs verlaufen und mittels durchgehender Schrauben in regelmäßigen Abständen mit Längsbändern verbunden sind. Die Längsbänder 1304 sind biegeweiche Metallstreifen, die sich leicht aufwickeln lassen, jedoch gegenüber der Wirkung von Messern oder anderen Schneidgeräten einen hohen Widerstand aufweisen. In Fig. 17 sind ein erster Querträger 1300 und Längsband 1304 im Zusammenhang mit einer ersten und zweiten Isolierschicht 1036 bzw. 1038 gezeigt.

In Fig. 16 ist ein Abschnitt eines Schnellaufrolltorbehangs 1012 mit einem zweiten Querträger 1302 gezeigt, welcher zweiteilig ausgebildet ist. Der zweite Querträger weist ein erstes Querträgerteil 1306 und ein zweites Querträgerteil 1308 auf, welche derart ineinander geschoben sind, daß sie entlang einer Trennfuge 1310 auseinandergeschoben werden können. Der erste und der zweite Querträgerteil 1306, 1308 weisen jeweils zwei Einsteckkanäle 1312, 1314 auf, in welche die Isolierschichten 1036, 1038 eingesteckt sind. Zur Verbindung untereinander oder ggf. mit ersten Querträgern 1300 sind wiederum Längsbänder 1304 vorgesehen. Diese Längsbänder 1034 sind U-förmig um Halteriegel 1316 umgelegt, so daß eine Verschraubung der Längsriegel 1316 die Längsbänder 1304 mit den Querträgerteilen 1306, 1308 sicher verbindet. Wenn der Schnellaufrolltorbehang 1012 in einem Bereich eingesetzt werden sollte, in dem es auf eine Wärme- oder Kälteisolierung ankommt, sollten die zweiten Querträger 1302 derart gestaltet sein, daß Sie keine Kältebrücken darstellen. Dazu könnten die Profile zur Herstellung der Querträgerteile 1306, 1308 Isolierrippen aufweisen. Alternativ dazu könnte auch auf die Verwendung von zweiten Querträgern 1302 verzichtet werden, da bei ausschließlicher Verwendung von ersten Querträgern 1300, wie in Fig. 17 gezeigt, keine Kältebrücken entstehen.

Alternativ zu dem beschriebenen Isolierschichtmaterial können auch andere Isolierschichtmaterialien verwendet werden, die aus flexiblen, offen- oder geschlossenzelligem Schaumstoff, chemisch oder physikalisch vernetzten Typs bestehen. Eine geschlossene Außenhaut ist von Vorteil. Materialien aus geschäumten Polyolefinen mit einer Temperaturbeständigkeit bis mindestens - 35°C vorzugsweise -40° C und einem K-Wert < 2,5 sind besonders geeignet.

Besonders gut geeignete Schaumstoffe sind:
PE - Polyethylen:
   Wiederverwertbar - UV beständig - In allen Farben erhältlich,
   Brandverhalten: DIN 4102 B1, B2 Klasse - Temperatureinsatz -40°C bis 105°C,
   K-Wert von 1 bis 1,4 - Rohdichte von 30 bis 250 kg/qm
   Schaumstärke von 10 mm bis 40 mm für den Toreinsatz.
PU - Polyurethan:
   Recyclefähig, UV beständig, extrem schallabsorbierend, Temperaturbeständig -40°C bis kurzfristig 170°C,
   K-Wert 1 bis 1,4, Rohdichte von 30 bis 250 kg/qm
   Brandverhalten DIN 4102 B1, B2 Klasse
   Schaumstoffstärke von 10 mm bis 40 mm für den Toreinsatz
EPDM - Synthetischer Kautschuk:
   Recyclefähig und für den Hausmüll geeignet, UV beständig,
   Brandverhalten DIN 4102 B1, B2 Klasse
   Temperaturbeständig von -57°C bis 150°C
   Schaumstoffstärke von 10 mm bis 40 mm für den Toreinsatz
PVC - Polyvinylchlorid.

Zum Abfangen der auf den Schnellaufrolltorbehang 12 wirkenden Windlasten (Fig. 3) sind Knickschutzprofile 44 vorgesehen, welche sich an beiden Seiten der Armierung 34 quer zur Verfahrrichtung und den Abstand zwischen den Führungsschienen 26, 28 der Führungsvorrichtung 14 überbrückend erstrecken und auch als Querträger einer Armierung dienen können. Die Knickschutzprofile 44 weisen einen im wesentlichen Z-förmigen Verlauf auf und liegen mit einem Schenkel an der Armierung an. Mit ihrem anderen Schenkel greifen sie an der Außenseite der jeweiligen Isolierschicht 36,38 an, wobei die Isolierschicht 36,38 durch die Knickschutzprofile 44 in einzelne Abschnitte unterteilt ist. Da die Isolierschichten 36,38 - wie aus Fig. 3 ersichtlich - flexibel sind und die Knickschutzprofile 44 nur eine geringe Höhenerstreckung aufweisen, läßt sich der Schnellaufrolltorbehang 12 gemäß den Fig. 3 bis 5 auf die Walze 16 aufwickeln.

Um nicht nur eine Durchbiegung des Schnellaufrolltorbehangs 12 zu verhindern sondern gleichzeitig eine sichere Lagerung des Schnellaufrolltorbehangs 12 sicherzustellen, sind an den Enden der bezüglich der Armierung 34 gegenüberliegend angeordneten Knickschutzprofile 44 Laufrolleneinrichtungen 46 vorgesehen. Diese Laufrolleneinrichtung 46, die auch in Fig. 6 gezeigt ist, weist einen Achskörper 48 auf, auf welchem von einer Hülse 50 in gegenseitigem Abstand gehalten zwei Rollenkörper 52 drehbar gelagert sind. Von diesen Rollenkörpern 32 liegt einer gegen eine endseitige Halteverschraubung 54 an. Der zweite Rollenkörper wird von einem auf den Achskörper 48 geschraubten, einen Schlitz 56 aufweisenden Greifkörper 58 in loser Anlage an der Hülse 50 gehalten. Der Greifkörper 58 umfaßt dabei (Fig. 5) je einen Schenkel einander gegenüberliegender Knickschutzprofile 44, mit welchen er gleichzeitig verklebt, verlötet oder verschweißt ist, je nach dem Material, aus welchem die Knickschutzprofile 44 hergestellt sind.

In Fig. 6 ist gezeigt wie die Rollenkörper 52, die auf ihrem jeweiligen Achskörper 48 gelagert sind und die auch als Tandemrollen gezeichnet werden können, in ihrer jeweiligen Führungsschiene 26 geführt sind.

Die in Fig. 6 gezeigte Führungsschiene 26 weist einen Trägerkörper 60 auf, welcher aus einem rechtwinkligen Vierkantprofil hergestellt ist. An diesem Trägerkörper 60 ist über ein Scharnier 62 ein Schwenkteil 64 aus einem gleichschenkligen Winkelprofil angeordnet. Die Kantenlänge des Schwenkteils ist dabei geringfügig größer als die des Trägerkörpers, so daß das Schwenkteil 64 den Trägerkörper 60 umgreifen kann und gleichzeitig eine Bezugskante 66 des Schwenkteils und eine Bezugsfläche 68 des Trägerkörpers 60 im wesentlichen in einer Ebene liegen, um zwischen sich eine langgestreckte Öffnung 70 für den Schnellaufrolltorbehang 12 freizugeben.

In dem in Fig. 6 gezeigten Zustand verläuft der freie Schenkel 72 des Schwenkteils 64 im wesentlichen parallel zu einer Längswand 74 des Trägerkörpers 60, so daß diese beiden, die Längswand 74 des Trägerkörpers 60 und der freie Schenkel 72 des Schwenkteils 64 quasi wie parallele Schenkel eines U-Profils wirken. Um den Trägerkörper 60 und das Schwenkteil 64 in dieser relativen Lage festzuhalten und damit eine Auflösung dieser Konstellation während des Betriebs zu verhindern, ist eine Verschraubung 76 vorgesehen, welche durch das Schwenkteil 64 hindurchgeht und in einer in dem Trägerkörper 60 vorgesehenen Gewindebohrung angreift.

Die in Fig. 6 gezeigte Führungsschiene für eine Montage innerhalb eines Kühlraumes vorgesehen. Um eine Vereisung und damit ein Blockieren der Rollenkörper 52 zu verhindern, ist der von der Längswand 74 und dem freien Schenkel 72 begrenzte Führungsraum 78 mit Wärmedämmelementen 80 ausgekleidet, welche an ihrer Innenseite mindestens eine Heizwicklung 82 zur Beheizung des Führungsraumes 78 aufweisen. An beiden Längsseiten der Öffnung 70 vorgesehene Bürstenkörper 84 verhindern einen übermäßigen Wärmeverlust aus den Führungsraum 78.

Um ein Hochschieben des Rolltorbehangs zu verhindern, kann das Schnellaufrolltor 10 mit einer Schubsperre 84 ausgerüstet werden. Diese Schubsperre 54, die in den Fig. 7 und 8 gezeigt ist, weist zwei Haltekrallen 86, 88 auf, welche auf dem Achskörper 48 einer unteren Laufrolleneinrichtung 46 drehbar gelagert sind. Der Schwerpunkt der beiden Haltekrallen 86, 88 befindet sich dabei jeweils oberhalb der Drehachse des Achskörpers 48 in einer außermittigen Lage, so daß die beiden Haltekrallen 86,88 unter Schwerkraftwirkung sich jeweils in entgegengesetzten Richtungen um die Drehachse des Achskörpers 48 drehen würden, sofern einer solchen Bewegung nicht zunächst ein Halteband 90 entgegenwirken würde. Beim Hochschieben des Rolltorbehangs (12) würde jedoch das Halteband 90, das an den Achskörper 48 eines oberhalb des die Haltekrallen, 86, 88 tragenden Achskörpers 48 angehängt ist, entlastet werden, so daß sich die beiden Haltekrallen 86, 88 bis zum Anschlag an den Wänden des Führungsraums 78 der Führungsschiene 26 drehen würden.

Fig. 8a zeigt eine Variante für eine Schubsperre, bei der die Haltekrallen 86', 88' unter der Vorspannung einer Verdrehfeder 89 stehen.

In den Fig. 9 bis 11 ist eine Crashschutzeinrichtung 92 erläutert, mit welcher die Zerstörung von Laufrolleneinrichtungen im Falle einer Kollision eines Fahrzeugs mit dem Schnellaufrolltorbehang 12 verhindert wird. Die Crashschutzeinrichtung 92, die alternativ zu der Schubsperre 84 angeordnet werden kann, weist eine Laufrolleneinrichtung 94 auf, welche eine Kupplung 96 führt. Diese Kupplung 96 weist eine Klemmrolle 98 auf, die in einem Haltekanal 100 eines Klemmkörpers 102 aufgenommen ist. Der Klemmkörper 102 ist an eine Bodenschiene 104 angeschraubt, welche den unteren Abschluß des Schnellaufrolltorbehangs 12 bildet. Dabei ist der Haltekanal 100 des Klemmkörpers 102 so ausgerichtet, daß er sich quer zur Erstreckung des Schnellaufrolltorbehangs 102 erstreckt. Eine Mindesthaltekraft zwischen Klemmrolle 98 und Klemmkörper 102 wird dadurch erreicht, daß die Klemmrolle 98 eine gummielastische Lauffläche aufweist und daß der Haltekanal 100 in dem Klemmkörper 102 sowohl an seiner oberen als seiner unteren Begrenzung einen konkav geformten Verlauf aufweist.

Um im Falle einer Kollision ein Auskuppeln der Klemmrolle 98 aus dem Klemmkörper 102 zu ermöglichen, ist der Schnellaufrolltorbehang 12 im Bereich der Crashschutzvorrichtung 92 so geschnitten, daß er nicht in die Führungsschiene 26 hineinragt. Um dennoch einen dichten Abschluß zu ermöglichen, ist im Bereich der Crashschutzvorrichtung 92 eine Abdeckung 106 vorgesehen, die einen dem Schichtaufbau des Schnellaufrolltorbehangs 12 entsprechenden Aufbau aufweist und die unterste Laufrolleneinrichtung 94 mit der darüberliegenden Laufrolleneinrichtung 108 verbindet. Neben dieser Abdeckung 106 sind Kopplungsbänder 110 vorgesehen, welche die Laufrolleneinrichtung 94 und die Laufrolleneinrichtung 108 in einem festen gegenseitigen Abstand halten.

Um eine gute Abdichtung zwischen der Abdeckung 106 und den Schnellaufrolltorbehang 12 zu erzielen, sind Abdeckungen 106 und Schnellaufrolltorbehang 12 im Bereich ihrer einander gegenüberliegenden Kanten 112 bzw. 114 komplementär zueinander gekrümmt, wobei zwischen beiden lediglich ein schmaler Dichtspalt 116 verbleibt. Da sowohl der Schnellaufrolltorbehang 12 als auch die Abdeckung 106 aus einem elastischen Material bestehen, überlappen sich Schnellaufrolltorbehang 12 und Abdeckung 106 gegenseitig. Beim Auskuppeln der Crashschutzvorrichtung 92 wird dann Material des Schnellaufrolltorbehangs 12 und der Abdeckung 106 zusammengedrückt, wodurch der Schnellaufrolltorbehang 12 in seinem unteren Bereich frei ist.

In den Fig. 11a und 11b ist ein Klemmkörper 102' für eine zweite Ausführungsform einer Kupplung für eine Crashschutzvorrichtung gezeigt. Dieser Klemmkörper 102' ist zweigeteilt und weist eine obere und untere Klemmkörperhälfte 1400, 1402 auf, welche gemeinsam in eine Vertiefung eines quer zur Torverfahrrichtung verlaufenden Profils 1404 eingesetzt sind. Die obere und die untere Klemmkörperhälfte 1400, 1402 sind an ihrem einer Klemmrolle 98' zugewandten Ende 1406 wie der Klemmkörper 102 gemäß den Fig. 9 bis 11 gefertigt, wobei nur auf ein Umgreifen eines radartigen Vorsprungs verzichtet wurde.

Die obere und die untere Klemmkörperhälfte 1400, 1402 stützen sich in einem Auflagebereich 1408 aneinander ab und sind an ihrer der Klemmrolle gegenüberliegenden Seite derart angeschrägt, daß ein Freischnitt 1410 vorhanden ist, der eine zangenartige Bewegung der beiden Klemmkörperteile 1400, 1402 zueinander erlaubt, um die Klemmrolle 98' entweder freizugeben oder erneut aufzunehmen. Um die beiden Klemmkörperteile 1400, 1402 in ihre Halteposition vorzuspannen, ist an der Klemmrolle 98' gegenüberliegenden Ende des Klemmkörpers eine Schraubenfeder 1412 vorgesehen, die entlang ihrer Längsachse auf Druck belastet ist und in Kammern 1414, 1416 des oberen bzw. unteren Klemmkörperteils 1400, 1412 geführt ist.

Das in den Fig. 1 bis 6 gezeigte Schnellaufrolltor 10 kann innerhalb kürzester Zeit nach einem Schema, daß aus der Möbelindustrie her bekannt ist, mit einer Bilderbuchanleitung (Fig. 2) aufgebaut werden. Die Führungsschienen 26, 28 und der Kopf 24, die nach Angaben der lichten Maße gebaut werden, werden in der Produktion so vorgefertigt, daß der Anwender wegen der vorgegebenen Verschraubungen und Halterungen keine großen Vermessungen vornehmen muß und diese ihm eine leichte Montage nach dem Baukastensystem ermöglichen. Zuerst werden auf dem Boden liegend die Führungsschienen 26, 28 mit einer Querverstrebung zusammen verschraubt und an der Wandöffnung montiert. Das Walzenträgergerüst ist werksseitig mit der Welle, Behang, Motor und den Querverbindungen verschraubt. Mit einem Gabelstapler hebt er das vorgefertigte Walzenträgergerüst an und führt es in die vorgesehenen Halterungen ein. Anschließend sichert er mit den Schrauben das Kopfteil.

Zu der Welle ist noch zu erwähnen, daß aufgrund des Biegeverhaltens des Schaumstoffes und des darin befindlichen Stahlgewebes ein min. Durchmesser von 200 mm eingehalten werden sollte.

Eine zweite Ausführungsform eines erfindungsgemäßen Schnellaufrolltores 210 ist in Fig. 12 gezeigt. Bei diesem Schnellaufrolltor 210 ist ein in der Mitte senkrecht geteilter Schnellaufrolltorbehang 212 vorgesehen, welcher an seinem oberen Ende in einer Führungsschiene 226 einer Führungsvorrichtung 214 geführt ist und seitlich auf einer ersten Walze 216 und einer zweiten Walze 217 aufwickelbar ist. Der Schnellaufrolltorbehang 212 weist in seinem mittigen Bereich zwei zueinander komplementäre Magnetschienen auf, die den Schnellaufrolltorbehang 212 im geschlossenen Zustand mittig zusammenhalten. Zur Erhöhung der Sicherheit im Bereich des Schnellaufrolltores 210 sind in dem Schnellaufrolltorbehang 212 zwei Sichtfenster 213 vorgesehen, welche aus einem durchsichtigen Kunststoffmaterial bestehen und mit dem Material des Schnellaufrolltorbehangs 212 verschweißt sind. Eine solche Ausgestaltung des Schnellaufrolltorbehangs ist auch bei einem Schnelllaufrolltor gemäß der ersten Ausführungsform vorteilhaft. Der Schnellaufrolltorbehang 212, dessen Aufbau im Schnellaufrolltorbehang 12 des Schnellaufrolltores 10 gemäß der ersten Ausführungsform entspricht, kann die Sichtfenster 213 deswegen ohne weiteres aufnehmen, weil seine geschlossenporigen Isolierschichten keinerlei Abdichtung oder Einfassung erfordern.

## Patentansprüche

1. Schnellaufrolltor zum Verschließen von Mauerdurchbrüchen, mit mindestens einem flexiblen Schnellaufrolltorbehang (12;212), welcher auf eine Walze (16;216) aufwickelbar ist und an mindestens einer Seite von einer Führungsvorrichtung (14;214) geführt wird,
**dadurch gekennzeichnet,**
**daß** der Schnellrolltorbehang (12;212) mindestens eine erste dickwandige Isolierschicht (1036) aus geschäumtem Kunststoffmaterial und eine zweite dickwandige Isolierschicht (1038) aufweist, wobei die erste und die zweite Isolierschicht (1036,1038) miteinander entlang quer zur Torverfahrrichtung verlaufender Klebelinien (1002) verklebt oder verschweißt sind.

2. Schnellaufrolltorbehang mit einer ersten dickwandigen Isolierschicht (1036) aus geschäumten Kunststoffmaterial und einer zweiten dickwandigen Isolierschicht (1038), wobei die erste und die zweite Isolierschicht (1036,1038) miteinander entlang quer zur Torverfahrrichtung verlaufender Klebelinien (1002) verklebt oder verschweißt sind.

3. Schnellaufrolltorbehang nach Anspruch 2. **gekennzeichnet durch** eine Armierung (1034), auf welche die erste dickwandige Isolierschicht (1036) aufkaschiert oder aufgeklebt ist, wobei die Armierung (1034) zwischen der ersten und der zweiten Isolierschicht (1036, 1038) angeordnet ist.

4. Schnellaufrolltorbehang nach Anspruch 3, **dadurch gekennzeichnet, daß** die Armierung ein Geflecht oder Gewebe aus Stahldraht oder Stahllitze aufweist.

5. Schnellaufrolltorbehang nach Anspruch 3, **dadurch gekennzeichnet, daß** die Armierung ein Kunststoffgewebe oder -geflecht aufweist.

6. Schnellaufrolltorbehang nach Anspruch 5, **dadurch gekennzeichnet, daß** das Kunststoffgewebe bzw. -geflecht der Armierung aus Glas- oder Kohlefaser besteht.

7. Schnellaufrolltorbehang nach Anspruch 3, **dadurch gekennzeichnet. daß** die Armierung ein Baumwollgewebe oder -geflecht aufweist.

8. Schnellaufrolltorbehang nach Anspruch 3, **dadurch gekennzeichnet, daß** die Armierung Querträgerprofile (1300,1302) und dazu senkrecht in Torfahrrichtung verlaufende, die Querträger (1300,1302) verbindende Längsbänder (1304) aufweist.

9. Schnellaufrolltorbehang nach Anspruch 8. **dadurch gekennzeichnet. daß** die Querträgerprofile (1302) derart zwei- oder mehrteilig aufgebaut sind. daß der Schnellaufrolltorbehang (1012) quer zur Verfahrrichtung teilbar ist.

10. Schnellaufrolltorbehang nach einem der Ansprüche 2 bis 9, **dadurch gekennzeichnet, daß** die erste und/oder die zweite Isolierschicht (1036,1038) eine Dichte von 30 bis 250 kg/m³ aufweisen.

11. Schnellaufrolltorbehang nach einem der Ansprüche 2 bis 10, **dadurch gekennzeichnet, daß** die erste und/oder die zweite Isolierschicht (1036,1038) ein Dicke von 10 bis 50 mm, insbesondere eine Dicke von 25 bis 30 mm aufweisen.

12. Schnellaufrolltorbehang nach einem der Ansprüche 2 bis 11, **dadurch gekennzeichnet, daß** mindestens die erste oder die zweite Isolierschicht an einer Außenseite quer zur Torverfahrrichtung verlaufende Dehnungsschlitze (2004) aufweist.

13. Schnellaufrolltor nach Anspruch 1, **gekennzeichnet durch** einen Schnellaufrolltorbehang (12) nach einem der Ansprüche 3 bis 12.

## Claims

1. A quick-action rolling shutter door for closing wall openings, having at least one flexible quick-action rolling shutter door curtain (12; 212), which can be rolled up on a roll (16; 216), and which is guided at least on one side by a guiding means (14; 214),
**characterized in that**
said quick-action rolling shutter door curtain (12; 212) comprises at least one first thick-walled insulating layer (1036) made of a foamed plastic material, and a second thick-walled insulating layer (1038), with said first and second insulating layers (1036, 1038) being bonded or sealed to each other along bonding lines (1002) extending transversely to the direction of movement of the door.

2. A quick-action rolling shutter door curtain having a first thick-walled insulating layer (1036) made of a foamed plastic material, and a second thick-walled insulating layer (1038), with said first and second insulating layers (1036, 1038) being bonded or sealed to each other along bonding lines (1002) extending transversely to the direction of movement of the door.

3. The quick-action rolling shutter door curtain according to claim 2, **characterized by** a reinforcement (1034), to which said first thick-walled insulating layer (1036) is applied or bonded, with said reinforcement (1034) being arranged between said first and said second insulating layer (1036, 1038).

4. The quick-action rolling shutter door curtain according to claim 3, **characterized in that** said reinforcement comprises a netting or weave made of steel wire or steel strands.

5. The quick-action rolling shutter door curtain according to claim 3, **characterized in that** said reinforcement comprises a plastic netting or weave.

6. The quick-action rolling shutter door curtain according to claim 5, **characterized in that** said plastic netting or weave of said reinforcement is made of glass fiber or carbon fiber.

7. The quick-action rolling shutter door curtain according to claim 3, **characterized in that** said reinforcement comprises a cotton netting or cotton weave.

8. The quick-action rolling shutter door curtain according to claim 3, **characterized in that** said reinforcement comprises cross support profiles (1300, 1302) and longitudinal straps (1304) which extend perpendicularly thereto in the direction of movement of the door and which connect said cross supports (1300, 1302).

9. The quick-action rolling shutter door curtain according to claim 8, **characterized in that** said cross support profiles (1302) are structured in two or multiple parts such that said quick-action rolling shutter door curtain (1012) may be split transverse to the direction of movement.

10. The quick-action rolling shutter door curtain according to any one of claims 2 through 9, **characterized in that** said first and/or said second insulating layer (1036, 1038) has a density of 30 to 250 kg/m³.

11. The quick-action rolling shutter door curtain according to any one of claims 2 through 10, **characterized in that** said first and/or said second insulating layer (1036, 1038) has a thickness of 10 to 50 mm, in particular of 25 to 30 mm.

12. The quick-action rolling shutter door curtain according to any one of claims 2 through 11, **characterized in that** at least said first or said second insulating layer comprises on one external side expansion slots (2004) extending transversely to the direction of movement of the shutter door.

13. The quick-action rolling shutter door according to claim 1 **characterized by** a quick-action rolling shutter door curtain (12) according to any one of claims 3 through 12.

## Revendications

1. Porte roulante à mouvement rapide pour obturer des ouvertures de mur comprenant au moins un rideau (12 ; 212) souple de porte roulante à mouvement rapide pouvant s'enrouler autour d'un tambour (16 ; 216), guidé au moins sur l'un de ses côtés par un dispositif de guidage (14 ; 214),
**caractérisé en ce que**
le rideau (12 ; 212) souple de porte roulante à mouvement rapide présente au moins une première couche d'isolation (1036) à paroi épaisse de matériau synthétique en mousse et une deuxième couche d'isolation (1038) à paroi épaisse, la première et la deuxième couche d'isolation (1036, 1038) étant collées ou soudées ensemble selon des lignes de collage (1002) orientées transversalement par rapport au sens de déplacement de la porte.

2. Rideau de porte roulante à mouvement rapide comportant une première couche d'isolation (1036) à paroi épaisse de matériau synthétique en mousse et une deuxième couche d'isolation (1038) à paroi épaisse, la première et la deuxième couche d'isolation (1036, 1038) étant collées ou soudées ensemble selon des lignes de collage (1002) orientées transversalement par rapport au sens de déplacement de la porte.

3. Rideau de porte roulante à mouvement rapide selon la revendication 2, **caractérisé par** une armature (1034) sur laquelle ladite première couche d'isolation (1036) à paroi épaisse est plaquée ou collée, l'armature (1034) étant disposée entre la première et la deuxième couche d'isolation (1036, 1038).

4. Rideau de porte roulante à mouvement rapide selon la revendication 3, **caractérisé en ce que** l'armature présente un tressage ou un tissage de fils d'acier ou de cordages d'acier.

5. Rideau de porte roulante à mouvement rapide selon la revendication 3, **caractérisé en ce que** l'armature présente un tressage ou un tissage en matériau synthétique.

6. Rideau de porte roulante à mouvement rapide selon la revendication 5, **caractérisé en ce que** le tressage ou le tissage en matériau synthétique de l'armature est composé de fibres de verre ou de fibres de carbone.

7. Rideau de porte roulante à mouvement rapide selon la revendication 3, **caractérisé en ce que** l'armature présente un tressage en coton ou un tissage en coton.

8. Rideau de porte roulante à mouvement rapide selon la revendication 3, **caractérisé en ce que** l'armature présente des poutres transversales profilées (1300, 1302) et des bandes longitudinales (1304) qui leur sont perpendiculaires, orientées dans le sens de déplacement de la porte, reliant lesdites poutres transversales (1300, 1302).

9. Rideau de porte roulante à mouvement rapide selon la revendication 8, **caractérisé en ce que** les poutres transversales profilées (1302) sont réalisées en deux pièces ou plus, de façon telle que le rideau de porte roulante à mouvement rapide (1012) puisse être divisé transversalement par rapport au sens de déplacement.

10. Rideau de porte roulante à mouvement rapide selon l'une quelconque des revendications 2 à 9, **caractérisé en ce que** la première et/ou la deuxième couche d'isolation (1036, 1038) présente une densité de 30 à 250 kg/m³.

11. Rideau de porte roulante à mouvement rapide selon l'une quelconque des revendications 2 à 10, **caractérisé en ce que** la première et/ou la deuxième couche d'isolation (1036, 1038) présente une épaisseur de 10 à 50 mm, en particulier, une épaisseur de 25 à 30 mm.

12. Rideau de porte roulante à mouvement rapide selon l'une quelconque des revendications 2 à 11, **caractérisé en ce que** au moins la première ou la deuxième couche d'isolation présente des fentes de dilatation (2004) sur une face extérieure, transversales au sens de déplacement de la porte.

13. Porte roulante à mouvement rapide selon la revendication 1, **caractérisée par** un rideau de porte roulante à mouvement rapide (12) selon l'une quelconque des revendications 3 à 12.
